# EUROPÄISCHE PATENTANMELDUNG

(11) **EP 1 281 929 A1**
(43) Veröffentlichungstag der Anmeldung: **05.02.2003**
(21) Anmeldenummer: 01810753.2
(22) Anmeldetag: 02.08.2001
(51) Int. Cl.: F42C 19/06, F42B 12/18

(54) **Elektrisch initiierter Munitionszünder erhöhter Systemsicherheit**

(71) Anmelder: RUAG Munition, 3602 Thun (CH)
(72) Erfinder: Auchli, Christian, 6460 Altdorf (CH)
(74) Vertreter: Frauenknecht, Alois J.

(57) **Zusammenfassung**

Elektrische Zündvorrichtungen sind hohen mechanischen Belastungen ausgesetzt, insbesondere wenn sie in Tandem-Ladungen eingesetzt sind. Durch eine distributive Anordnung mechanischer Sicherheitselemente (9;18) und elektronischer Elemente (13;19) ergibt sich die Möglichkeit einer der zu erwartenden Belastung angepassten Anordnung der Bauelemente mit verbesserter Raumausnutzung und höherer Zuverlässigkeit.

## Beschreibung

Die vorliegende Erfindung bezieht sich auf einen elektrisch initiierten Munitionskörper gemäss dem Oberbegriff des Anspruchs 1.

Zündvorrichtungen gemäss dem Oberbegriff des Anspruchs 1 sind notorisch bekannt und werden als eine kompakte Einheit der zu initiierenden Ladung zugeordnet.

Es hat sich gezeigt, dass eine einzige Einheit in vielen Fällen leicht einbaubar ist, dass sich aber durch die Art der Bauweise die Gesamtlänge des Munitionskörpers erhöht und dass diese Einheit hohen Abschussbeschleunigungen und/oder dem Schock beim Auftreffen im Ziel nicht standhält und versagt. Es wurden daher massive Gehäuse konstruiert, welche die genannten mechanischen Belastungen aufnehmen sollten; dies aber ohne oder nur mit mässigem Erfolg in Bezug auf die Funktionssicherheit der mechanischen und elektrischen Bauteile.

Besonders negativ wirkt sich ein Versagen einer Zündvorrichtung in sogenannten Tandem-Hohlladungen aus, wo entweder durch den Aufprallschock oder durch die Detonation der ersten Hohlladung (Vorladung) die zweite Hohlladung zu früh gezündet wird oder, was noch negativer ist, überhaupt nicht gezündet wird.

Es ist daher Aufgabe der vorliegenden Erfindung eine Zündvorrichtung zu schaffen, welche eine hohe Schocksicherheit aufweist und hohen Beschleunigungen standhält. Gleichzeitig sollen die in einem Munitionskörper vorhandenen Raumverhältnisse genutzt werden und das Gesamtgewicht der Zündvorrichtung gegenüber dem Bekannten (u.a. EP -A1- 156 763; US -A- 5,269,223) verringert werden.

Die Zündvorrichtung soll insbesondere für Tandem-Hohlladungen geeignet sein; die von der Vorladung erzeugte Schockwelle soll in jedem Fall die Zündung der Hauptladung nicht beeinflussen, bzw. die Funktionstüchtigkeit des zweiten Zünders nicht beeinträchtigen.

Diese Aufgabe wird durch die Merkmale des Anspruchs 1 gelöst.

In abhängigen Ansprüchen sind bevorzugte Weiterbildungen des Erfindungsgegenstands beschrieben.

Die Ausgestaltung nach Anspruch 2 ermöglicht eine optimale Ausnutzung des Raums im meist rotationssymmetrischen Munitionskörper und gleichzeitig eine Erhöhung der Schockwellensicherheit der Vorrichtung.

Eine Verteilung der elektronischen Komponenten gemäss Anspruch 3 verringert die Impulsübertragung auf die Schaltungsplatte und dämpft durch die Vergussmasse die Wirkung der Schockwellen.

Eine Schockwellen-Barriere nach Anspruch 4 erhöht die mechanische Stabilität des gesamten Systems.

Besonders günstig ist eine einstückige Ausbildung der Barriere nach Anspruch 5, weil die Fortpflanzung der Impulsenergie eine Verteilung auf den Mantel des Munitionskörpers erfährt.

Wird die Sicherheits- und Ansteuerungsvorrichtung elastisch auf der Schockwellen-Barriere gelagert, so erfährt diese eine weitgehende Entkopplung von der Impulsübertragung, was deren Funktionssicherheit nochmals erhöht, Anspruch 6.

Besonders platzsparend ist die Anordnung nach Anspruch 7, ohne die Vorteile der räumlichen und funktionellen Trennung des Systems aufgeben müssen.

Durch die Ausgestaltung nach Anspruch 8 wird die mechanische Entkopplung und damit die Unabhängigkeit der mechanischen Eigenfrequenz der Bauteile und Komponenten vorteilhaft beibehalten.

Das vollständige Eingiessen der Vorrichtung nach Anspruch 9 in eine geeignete Vergussmasse, beispielsweise aus Polyester oder Epoxydharz, mit Zuschlagstoffen zur Anpassung der Dichte erhöht die Stosswellensicherheit des Systems nochmals beträchtlich.

Eine nach den zu erwartenden mechanischen Belastungen orientierte Anordnung der Sicherheits- und Ansteuerungsvorrichtung, Anspruch 10, ist besonders günstig.

An Hand von Zeichnungen wird nachfolgend der Erfindungsgegenstand am praktischen Beispiel erläutert.

Es zeigen:
- Fig. 1: einen Längsschnitt durch einen zum Abschuss in einem Rohr vorgesehenen Munitionskörper mit einer Tandemladung und einem Stabilisierungsleitwerk,
- Fig. 2: eine Prinzipdarstellung der Schockwellenausbreitung und deren Übertragung von der Vorladung zur Hauptladung
- Fig. 3: eine Draufsicht auf eine Schaltungsplatte eines elektronischen Sicherheits- und Steuerelementes
- Fig. 4: eine Seitenansicht des vergossenen elektronischen Sicherheits- und Steuerelementes und
- Fig. 5: eine Draufsicht auf ein mechanisches Sicherheitselement mit Detonator.

In Figur 1 ist mit 1 ein Munitionskörper bezeichnet, der heckseitig ein Leitwerk 2 aufweist und mit einem Antrieb 3 aus einem - hier nicht dargestellten - Rohr abgeschossen wird. Die im Rohr befindliche Treibladung ist mit 23 bezeichnet; die sich nach dem Abschuss aufrichtenden Flügelteile des Leitwerks 2, mit 21. Geführt und zentriert ist das Geschoss 1 durch einen Führungsring 20, der in an sich bekannter Art als Dichtlippe ausgebildet ist.

Frontseitig weist der Munitionskörper 1 eine als Näherungsdetektor (Näherungsschalter) dienende Doppelhaube 4 auf, welche durch einen Isolationsring 5 verstärkt, zwischen ihren eine Schaltfunktion ausübenden, zueinander beabstandeten galvanisch leitenden Teilen eine kalottenförmige Spitze bildet.

Um etwa zwei Kaliber (Mass des Aussendurchmessers) zur Spitze zurückversetzt ist eine erste Hohlladung, eine sogenannte Vorladung 6 mit einer metallischen Auskleidung 7 angeordnet. Gehalten und zentriert ist die Vorladung 6 durch einen zentralen Support 8, mit einer glockenförmigen Aufnahmetasse 8'. Am Support 8, auf der von der Vorladung 6 abgewandten Seite ist ein erstes Sicherheitselement 9 ersichtlich, das in seinem in Scharfstellung gedrehten Zustand eine nicht eingezeichnete Zündkapsel (Detonator/-Zündpille) mit einer Zündkette 24 in Wirkverbindung bringt. Axial fixiert ist das Sicherheitselement 9 durch eine Schraubkappe 28, welche ihrerseits über einen Schockabsorber 12, ein vergossenes elektronisches Sicherheitselement 13 und eine mit dem Gehäuse 1' des Munitionskörpers 1 fest verbundene Schockwellen-Barriere 14, eingespannt ist.

Das elektronische Sicherheitselement 13 übt neben der Sicherheitsfunktion (u.a. nach STANAG 4187) auch eine Steuerungsfunktion aus, da es die Einstellung von Verzögerungszeiten ermöglicht.

Von der Vorladung 6 um 2,5 Kaliber zurückversetzt befindet sich eine Hauptladung 15 mit einer ebenfalls metallischen Auskleidung 16; heckseitig ist in der Hauptladung 15 eine die Detonationswellenausbreitung lenkende inerte Linse 17 eingelegt. Dahinter befindet sich eine zur Vorlandung identische Zündvorrichtung, bestehend aus dem Sicherheitselement 18 und dem zweiten, elektronischen Sicherheitselement 19, welches hier koaxial zum mechanischen Sicherheitselement 18 angeordnet ist und wobei beide Sicherheitselemente durch eine gemeinsame Schraubkappe 29 fixiert sind. Ebenfalls eingezeichnet ist die Zündkette 25 der Hauptladung.-Das elektronische Sicherheitselement 19 liegt frontseitig ebenfalls auf einem Schockabsorber, mit 12' bezeichnet, einer ringförmigen Gummischeibe, auf.

Eine elektrische Verbindungsleitung 11, in Form eines flexiblen Bands ist vom inneren Teil der Doppelhaube 4, in einem Distanzkonus 10, von dort partiell auf der Oberfläche des Gehäuses 1' zu Zünderanschlüssen 26 und 27 sowie zu einem Anschlusskabel 22 geführt, das mit einem stationären - hier nicht eingezeichneten aber an sich bekannten - Speisungs- und Steuergerät verbunden ist.

Die aufgezeigte distributiv angeordnete Zündvorrichtung trägt der Abschusskinematik und den von einem Gefechtskopf im Ziel erwarteten physikalischen Bedingungen Rechnung und sichert der Funktion der Tandem-Hohlladung eine bisher nicht bekannte Systemsicherheit.

Wie aus Fig. 1 in Verbindung mit Fig. 2 zu entnehmen ist, wirkt sich die erfindungsgemässe Anordnung sehr positiv aus in Gefechtsköpfen mit Tandem-Hohlladungen. Es zeigt sich in praxi, dass beim Auftreffen auf ein Ziel Z, Fig. 2, die notorisch bekannte und erwartete Schaltfunktion durch die Doppelhaube 4 ausgeübt wird, dass die während des Abschusses unversehrt gebliebenen Sicherheitselemente 9 und 13 der hier symbolisch dargestellten Vorladung VL sowie 18 und 19 der Hauptladung HL zeitgerecht funktionieren bzw. im Ziel sequentiell detonieren. Die Marschgeschwindigkeit v des Munitionskörpers 1 wird durch einen hier nicht dargestellten, an sich bekannten, im Leitwerk 2 eingebauten zusätzlichen Treibsatz über die ganze Flugbahn konstant gehalten.

Ferner ist in Fig. 2 ersichtlich, dass zwischen dem mechanischen Sicherheitselement 18 und dem elektronischen Sicherheitselement 19 ein Luftspalt L vorgesehen ist, welcher der mechanischen Entkopplung der beiden Elemente dient.

Beim Auftreffen des Munitionskörpers 1 auf dem Ziel Z wird die Vorladung 6 gezündet, was eine sich rückwärts ausbreitende Schockwelle generiert, deren kleinster Winkel α der Enveloppe, mit S bezeichnet, am elektronischen Sicherheitselement 13 vorbeigeführt, eine zeitgerecht verzögerte, störungsfreie Zündung der Hauptladung 15 erlaubt.

Die elektronischen Sicherheitselemente 13 und 19 mit ihren Zeitverzögerungsschaltungen sind auf ringförmigen Schaltungsplatten 30 aufgebaut, die in Fig. 2 durch Pfeile angedeutet sind. In Fig. 3 ist eine Schaltungsplatte 30 in Draufsicht gezeichnet, auf der aktive Komponenten mit 31 und passive Komponenten 32 bezeichnet sind. Die Schaltungsplatte 30 ist gemäss Fig. 4 in einem Aufnahmering 34 aus Polyvinylchlorid mittels einer Vergussmasse 35 aus notorisch bekanntem Polyurethan eingebettet; aus dieser ist ein flexibles Anschlusskabel 33 herausgeführt.

Die im Aufnahmering 34 vorhandene Bohrung 36 ist derart dimensioniert, dass das mechanische Sicherheitselement 13 hineinschiebbar ist, wie die gleichartigen Sicherheitselemente 18 resp. 19 zeigen.

Die mechanischen Sicherheitselemente 9 und 18 sind als solche bekannt, eine bevorzugte Ausführungsvariante mit geringer Gesamtmasse ist in Fig. 5 dargestellt.

Zwischen zwei Seitenflanschen 40 aus Blech mit Bohrungen 41 und 41' befinden sich zwei stirnseitig verstemmte Distanzhalter 42, ebenfalls aus Blech. Dazwischen sind zwei durch Distanzbolzen 44 zueinander parallel gehaltene Platten 43 ersichtlich, welche Lagerbohrungen enthalten. In diesen Bohrungen befindet sich eine Achse 46, welche einen Rotorkörper 47 mit einer seitlichen Aufnahmebohrung 48 für einen Detonator D trägt.

Seitlich am drehbar gelagerten Rotorkörper 47 befindet sich je ein Zahnkranz 45, in den Dreh-Hemmungen 49 greifen. An der Achse 46 greift eine durch einen Pfeil charakterisierte Blattfeder 50 an, welche den Körper 47 in die gezeigte Scharfstellung zu Drehen vermag.

Die Funktionsweise der Sicherheitselemente 9 und 18 sind notorisch bekannt: Eine nicht dargestellte Doppelmassensperre gibt den Rotorkörper 47 nur dann frei, wenn die vorbestimmte Minimalbeschleunigung und Dauer beim Abschuss des Munitionskörper 1 erreicht ist. Die Drehbewegung des Rotorkörpers 47 vom gesicherten Zustand in die in Fig. 5 gezeigte Stellung beträgt 270°; hier wird die Zündenergie über einen Federstift zugeführt, wenn die durch das elektronische Sicherheitselement 13 bzw. 19 kontrollierten Bedingungen erfüllt sind.

Durch die in Fig. 1 und Fig. 2 aufgezeigte, getrennte Anordnung der Zündvorrichtung werden die bei Tandem-Hohlladungen gefürchteten gleichzeitigen Zündungen beider Ladungen verhindert.

Vorteilhaft ist diese Konfiguration auch aus fertigungstechnischen und wirtschaftlichen Gründen, kann doch die Zündvorrichtung aus identischen Elementen aufgebaut sein, d.h. die mechanischen Sicherheitselemente 9 und 18 bzw. die elektronischen Elemente 13 und 19 sind untereinander austauschbar.

Die an Hand der Vorladung aufgezeigte voneinander distanzierte Anordnung der mechanischen und elektrisch- elektronischen Elemente 9 und 13 lässt eine Vielzahl von Konfigurationsmöglichkeiten zu, kann vorhandene räumliche Verhältnisse nutzen und erlaubt eine optimale Unterbringung der elektronischen Elemente ausserhalb vorhersehbarer grosser mechanischer Belastungen.

Die konzentrische Anordnung der Elemente 18 und 19 ist besonders platzsparend und kann in gleicher oder ähnlicher Weise an beliebig ausgestaltete, auch einzelne Ladungen und Munitionskörper oder pyrotechnische Elemente angepasst werden. Besonders geeignet ist die Vorrichtung in Verbindung mit Tandem-Ladungen, deren Wirkung aufeinander abgestimmt sind, wie am Beispiel von Hohlladungen repräsentativ gezeigt wurde.

Selbstverständlich ist der Erfindungsgegenstand auch in Verbindung mit berührunglosen Näherungsdetektoren einsetzbar, wie beispielsweise solchen, die einen sogenannten Triangulationssensor mit einer Laserdiode verwenden oder solchen, die mit induktiven oder mit Radar-Abstandssensoren arbeiten.

### Bezeichnungsliste

- 1: Munitionskörper (Gefechtskopf)
- 1': Gehäuse von 1
- 2: Leitwerk
- 3: Antrieb
- 4: Doppelhaube (Näherungschalter)
- 5: Isolationsring
- 6: Vorladung (VL)
- 7: Auskleidung von 6
- 8: zentraler Support
- 8': Glockenförmige Aufnahmetasse
- 9: mech. Sicherheitselement (VL), mit Detonator
- 10: Distanzkonus Frontteil von 1'
- 11: Verbindungsleitung (Flachkabel)
- 12,12': Schockabsorber/Distanzausgleich (Gummischeibe)
- 13: elektr. Sicherheitselement (VL); elektronische Sicherheits- und Ansteuerungsvorrichtung
- 14: Schockwellen-Barriere
- 15: Hauptladung (HL)
- 16: Auskleidung von 15
- 17: inerte Linse
- 18: mech. Sicherheitselement (HL), mit Detonator
- 19: elektron. Sicherheitselement (HL); elektronische Sicherheits- und Ansteuerungsvorrichtung
- 20: Führungsring/Dichtlippe
- 21: Flügelteil (aufrichtend)
- 22: Anschlusskabel (zu Stromversorgung und Überwachung)
- 23: Treibsatz (im Antrieb)
- 24: Zündkette (VL)
- 25: Zündkette (HL)
- 26: Zünderanschluss (VL)
- 27: Zünderanschluss (HL)
- 28: Schraubkappe (VL)
- 29: Schraubkappe (HL)
- 30: Schaltungsplatte (Print)
- 31: aktive elektr. Komponenten
- 32: passive elektr. Komponenten
- 33: Anschlusskabel
- 34: Aufnahmering (PVC)
- 35: Vergussmasse (Polyurethan/Polyester/Epoxydharz)
- 36: Bohrung in 34
- 40: Seitenflansche (Blech)
- 41,41': Bohrungen in 40 (Durchlass)
- 42: Distanzhalter (Blech)
- 43: Platten mit Lagerbohrungen (Blech)
- 44: Distanzbolzen
- 45: Zahnkranz
- 46: Achse
- 47: Rotorkörper
- 48: Aufnahmebohrung für Detonator D
- 49: Dreh-Hemmung mit Achse
- 50: Blattfeder (angedeutet)

- D: Detonator
- HL: Hauptladung (2. Hohlladung)
- L: Luftspalt
- VL: Vorladung (1. Hohlladung)
- v: Marschgeschwindigkeit von 1
- S: Enveloppe der Schockwellenausbreitung
- Z: Ziel
- α: Öffnungswinkel der Enveloppe S

## Patentansprüche

1. Elektrisch initiierter Munitionszünder in einem Munitionskörper mit mindestens einer Ladung oder pyrotechnischen Mischung, mit mechanischen und elektrischen Sicherheitsvorrichtungen zur Verhütung einer ungewollten Detonationen, wobei ein mechanisch von einer gesicherten Stellung in eine Scharfstellung verrückbarer Detonator, mit seiner nachgeschalteten Zündkette direkt hinter der zu initiierenden Ladung angeordnet ist, **dadurch gekennzeichnet, dass** die elektronische Sicherheits- und Ansteuerungsvorrichtung (13) funktionell und räumlich getrennt vom mechanisch gesicherten und verrückbaren Detonator (D) angeordnet sind, wobei lediglich eine elektrische Verbindungsleitung (26) zwischen den beiden Vorrichtungen vorgesehen ist.

2. Munitionszünder nach Anspruch 1, **dadurch gekennzeichnet, dass** die elektronische Sicherheits- und Ansteuerungsvorrichtung (13) als ein einziger, ringförmig ausgestalteter Block (30-35), unter Ausnutzung vorhandener Raumverhältnisse im Munitionskörper (1), von der beim Eintreffen im Ziel (Z) oder beim Abschuss gebildeten Schockquelle und der resultierenden Hauptrichtung der Impulsfortpflanzung entfernt, angeordnet ist.

3. Munitionszünder nach Anspruch 2, **dadurch gekennzeichnet, dass** die elektronische Sicherheits- und Ansteuerungsvorrichtung (13), unter grösstmöglicher Vermeidung von Unterschieden in der Dichte der Bauelemente, in einer formgenauen Vergussmasse eingebettet ist.

4. Munitionszünder nach Anspruch 3, **dadurch gekennzeichnet, dass** im Munitionskörper (1) eine radial zu diesem angeordnete Schockwellen-Barriere (14) vorgesehen ist.

5. Munitionszünder nach Anspruch 4, **dadurch gekennzeichnet, dass** die Schockwellen-Barriere (14) einstückig mit dem Munitionskörper (1) verbunden ist.

6. Munitionszünder nach Anspruch 4 oder 5, **dadurch gekennzeichnet, dass** die Schockwellen-Barriere (14) ein Auflager für die elektronische Sicherheits- und Ansteuerungsvorrichtung (13) ist

7. Munitionszünder nach Anspruch 1, **dadurch gekennzeichnet, dass** die elektronische Sicherheits- und Ansteuerungsvorrichtung (13) konzentrisch um den mechanisch gesicherten und verrückbaren Detonator (D) angeordnet ist.

8. Munitionszünder nach Anspruch 1, **dadurch gekennzeichnet, dass** zwischen einer Bohrung (36) der Ansteuerungsvorrichtung (13) und dem mechanisch gesicherten und verrückbaren Detonator (D) ein Luftspalt (L) vorgesehen ist.

9. Munitionszünder nach Anspruch 1 oder 3, **dadurch gekennzeichnet, dass** die elektronische Sicherheits- und Ansteuerungsvorrichtung (13) als ein einziger, ringförmig ausgestalteter Block (30-35), ausgebildet ist, und dass eine zwischen den Elementen (30-33) befindliche Vergussmasse (35) wenigstens annähernd die gleiche Dichte aufweist wie die mittlere Dichte der Elemente (30-33).

10. Munitionszünder nach Anspruch 9, **dadurch gekennzeichnet, dass** die elektronische Sicherheits- und Ansteuerungsvorrichtung (13) im Munitionskörper (1) soweit zur Heckseite verschoben angeordnet ist, dass die Enveloppe (S) der Schockwellenausbreitung diese nicht tangiert.
